# EUROPÄISCHE PATENTSCHRIFT

(11) **EP 0 396 067 B1**
(45) Veröffentlichungstag und Bekanntmachung des Hinweises auf die Patenterteilung: **15.12.1993**
(21) Anmeldenummer: 90108169.5
(22) Anmeldetag: 28.04.1990
(51) Int. Cl.: B24B 21/16, B24B 41/00

(54) **Profilschleifaggregat**
Profile grinding device
Dispositif de meulage d'un profil

(30) Priorität: 03.05.1989 DE 3914968
(43) Veröffentlichungstag der Anmeldung: 07.11.1990
(73) Patentinhaber: Karl Heesemann Maschinenfabrik GmbH & Co KG, D-32547 Bad Oeynhausen (DE)
(72) Erfinder: Heesemann, Jürgen, Dipl.-Ing., D-4970 Bad Oeynhausen 1 (DE)
(74) Vertreter: Lins, Edgar, Dipl.-Phys. Dr.jur.

(56) Entgegenhaltungen:
- DE-A- 3 034 206
- DE-A- 3 308 606

## Beschreibung

Die Erfindung betrifft ein Profilschleifaggregat mit einem Rahmen, den ein angetriebenes Schleifband um Rollen umläuft, von denen zwei so angeordnet sind, daß ihre Verbindungslinie in Transportrichtung eines Werkstücks steht, und mit wenigstens einem am Rahmen befestigten Werkzeughalter, an dem ein Werkzeug der gewünschten Profilform befestigbar ist, das das Schleifband gegen das vorbeitransportierte Werkstück drückt.

Derartige als Bandschleifaggregate ausgebildete Profilschleifaggregate sind bekannt. Sie sind mit ihrem Rahmen, in dem die Umlenkrollen für das Schleifband befestigt sind, regelmäßig an einer Transportstrecke einer Holzbearbeitungsmaschine so angeordnet, daß sie die Kanten in der gewünschten Weise schleifen können. Die Umlenkrollen sind beispielsweise in Form eines Dreiecks angeordnet, wobei eine obere, symmetrisch zu den beiden anderen Rollen angeordnete Umlenkrollen mit Hilfe eines Zylinders im Abstand zu der Verbindungslinie zwischen den beiden anderen Rollen einstellbar ist, um eine gewünschte Spannung des Schleifbandes zu erreichen. Es ist bekannt, die Rahmen der Schleifaggregate schwenkbar anzuordnen, um den Winkel, unter dem das Schleifband am Werkstück angreift, zu variieren. Um mit einer möglichst geringen Anzahl von Profilschleifaggregaten auszukommen, sind die Werkzeuge - auch für die Herstellung komplizierterer Profilformen - so ausgelegt, daß sie möglichst die komplette Profilform schleifen können. Die sich hierbei ergebenden Schleifvorgänge sind nicht unproblematisch.

In der DE-A-33 08 606 ist ein Profilschleifaggregat der eingangs erwähnten Art beschrieben. Dieses weist als Werkzeughalter einen in Richtung auf das Schleifband linear mit einem Zylinder verschiebbaren Kolben auf, in den mit einer Wechselvorrichtung unterschiedliche Schleifschuhe einschiebbar sind. Zur Herstellung einer gewünschten Neigung des Schleifschuhs relativ zur Kante des Werkstücks ist der gesamte Rahmen um eine Achse drehbar gelagert, wobei die Verstellung des Neigungswinkels des Rahmens automatisch mit Hilfe eines Stellzylinders erfolgen kann. Da der Werkzeughalter drehfest zum Rahmen ausgebildet ist, wird mit der Einstellung des Winkels des Rahmens zum Werkstück auch der Winkel des Schleifschuhs zum Werkstück festgelegt.

In der DE-A-30 34 206 ist eine Profilschleifmaschine beschrieben, die aus mehreren Schleifaggregaten besteht. Jedes Schleifaggregat weist zwei hintereinander angeordnete Schleifklötze auf, die an einer rahmenartigen Vorrichtung befestigt sind. Die rahmenartige Befestigung der Schleifklötze ist in einem Maschinenrahmen in mehreren Winkelstellungen lösbar befestigbar, wobei hierfür ringsegmentförmig ausgebildete Halter vorgesehen sind, die auf einer Kreisbahn angeordnete Befestigungsbohrungen aufweisen. Die Schleifklötze sind mit Sandpapier beschichtet, die Vorrichtung stellt somit keine Bandschleifmaschine dar.

Der Erfindung liegt die Aufgabe zugrunde, ein Profilschleifaggregat der eingangs erwähnten Art so auszubilden, daß ein variabler Einsatz ohne große Umrüstungen und ohne großen maschinellen Aufwand möglich ist.

Diese Aufgabe wird erfindungsgemäß bei einem Profilschleifaggregat der eingangs erwähnten Art dadurch gelöst, daß der Werkzeughalter an einer relativ zum Rahmen festen Halterung mit einer senkrecht zur Förderebene und -richtung des Werkstücks angeordneten Anlagefläche befestigt ist und daß die Halterung und/oder der Werkzeughalter zur lösbaren Befestigung des Werkzeughalters in verschiedenen Winkelstellungen ausgebildet ist.

Erfindungsgemäß ist somit der Werkzeughalter in dem Profilschleifaggregat unter verschiedenen Winkelstellungen befestigbar, so daß die Winkelstellung des Werkzeugs veränderbar ist, ohne die Einrichtung des gesamten Schleifaggregats verändern zu müssen. Während die Neueinrichtung des Schleifaggregats eine Neueinstellung des gesamten Rahmens in drei Achsen erfordert, ist die Winkeländerung für den Werkzeughalter schnell und ohne großen Aufwand durchführbar. Darüber hinaus können durch die Verstellung des Werkzeughalters Winkelstellungen zum Werkstück eingestellt werden, die mit einer Verstellung des gesamten Rahmens aus Platz- oder Konstruktionsgründen unter Umständen nicht erreichbar sind.

In einer bevorzugten, die Geschwindigkeit der Winkeländerung unterstützenden Ausführungsform weist die Halterung und/oder der Werkzeughalter eine Mehrzahl von Löchern auf, die mit wenigstens zwei Löchern des Werkzeugs bzw. der Halterung zur Befestigung des Werkzeughalters in verschiedenen Winkelstellungen fluchten. Auf diese Weise kann durch einfaches Durchstecken von Schrauben, Bajonettverschlüssen o.ä. der Werkzeughalter (neu) an der Halterung befestigt werden.

Die erfindungsgemäße Anordnung bietet besondere Vorteile, wenn in dem Rahmen des Profilschleifaggregats wenigstens zwei Werkzeughalter in unterschiedlichen Winkelstellungen befestigt sind. Dadurch ist es möglich, den Schleifvorgang für ein Profil auf zwei oder mehrere Werkzeughalter zu verteilen, die in unterschiedlichen Winkelstellungen an dem Werkstück angreifen und Profilabschnitte schleifen. Hierdurch wird der Schleifvorgang auch bei Werkstücktoleranzen wesentlich besser beherrschbar und es läßt sich eine höhere Qualität erzielen.

Die beiden Werkzeughalter können dabei an einer zwischen ihnen angeordneten gemeinsamen Halterung befestigt sein oder sich in Förderrichtung unmittelbar aneinanderanschließen und an den voneinander abgewandten Seiten an jeweils einer Halterung befestigt sein.

Die erfindungsgemäße Anordnung läßt sich auch mit einem Werkzeughalter ausbilden, der als Werkzeugrevolver mit mehreren verschiedenen Werkzeugen ausgebildet ist, dessen Rotationsachse - im Unterschied zu herkömmlichen Anordnungen - parallel zur Förderrichtung liegt.

Besonders in der Ausbildung der Befestigung zwischen Werkzeughalter und Halterung im Stecksystem kann es vorteilhaft sein, wenn das Werkzeug an dem Werkzeughalter mit einem in Richtung der Winkelverstellung verschwenkbaren Verbindungsstück befestigt ist. Dieses Verbindungsstück kann darüber hinaus eine Verschiebung senkrecht zur Längsachse des Werkzeughalters erlauben. Durch das Verbindungsstück läßt sich eine Feineinstellung des Werkzeugs relativ zum Werkstück vornehmen.

Vorzugsweise läßt sich der Werkzeughalter relativ zu der Halterung auf einem Kreisbogen verstellen. Bei der Ausbildung mit einem Stecksystem liegt eine Mehrzahl von Löchern auf einem Kreisbogen. Dabei kann es zweckmäßig sein, wenn von den wenigstens zwei Löchern des Werkzeughalters bzw. der Halterung wenigstens ein Loch ein Langloch ist.

In einer alternativen Ausführungsform weisen sowohl der Werkzeughalter als auch die Halterung eine Mehrzahl von Löchern in Form von Lochrastern auf.

Die Erfindung soll im folgenden anhand von in der Zeichnung dargestellten ausführungsbeispielen näher erläutert werden. Es zeigen:
- Figur 1 -: eine Aufsicht eines Profilschleifaggregats
- Figur 2 -: eine Seitenansicht einer Ausführungsform einer Halterung als Einzelteil
- Figur 3 -: eine Seitenansicht einer anderen Ausführungsform einer Halterung als Einzelteil
- Figur 4 -: eine Seitenansicht eines Werkzeughalters als Einzelteil
- Figur 5 -: eine Seitenansicht einer anderen Ausführungsform eines Werkzeughalters als Einzelteil
- Figur 6 -: eine Seitenansicht einer dritten Ausführungsform eines Werkzeughalters als Einzelteil
- Figur 7 -: eine Seitenansicht auf eine Anordnung mit zwei Werkzeughaltern
- Figur 8 -: eine Draufsicht auf die Anordnung gemäß Figur 7 mit einer zentralen Halterung für die beiden Werkzeughalter
- Figur 9 -: eine Draufsicht auf eine andere Anordnung mit zwei Werkzeughaltern, die jeweils an ihren voneinander abgewandten Seiten an einer Halterung befestigt sind.

Figur 1 zeigt einen im wesentlichen dreieckigen Rahmen 1 eines Profilschleifaggregates, an dem zwei untere Umlenkrollen 2 parallel zu einem Werkstück 3 und eine symmetrisch dazu angeordnete obere Umlenkrolle 4 gehalten sind. Die beiden schräg verlaufenden Schenkel 5 des im wesentlichen dreieckigen Rahmens 1 sind durch eine parallel zum Werkstück 3 laufende Traverse 6 miteinander verbunden. An diese Traverse ist eine Befestigungslasche 8 angeschraubt, die einen Druckzylinder 7 hält, dessen Kolben 9 mit der oberen Rolle 4 verbunden ist und somit zur Einstellung der Spannung eines um die drei Umlenkrollen 2,4 umlaufenden Schleifbandes 10 geeignet ist. Die obere Umlenkrolle 4 ist angetrieben mit Hilfe eines Motors 11. An der Traverse 6 ist über einen Schraubflansch 12 eine Halterung 13 befestigt, die senkrecht zur Transportebene des Werkstücks 3 und senkrecht zur Transportrichtung des Werkstücks 3, die mit der Verbindungslinie zwischen den beiden unteren Umlenkrollen 2 übereinstimmt, steht. An der Halterung sind zwei Werkzeughalter 14, 14′ befestigt, die Werkzeuge 15, 15′ tragen. Die Werkzeuge 15, 15′ drücken das umlaufende Schleifband 10 in der gewünschten Weise gegen die Kante des Werkstücks 3 und bestimmen somit den Schleifvorgang.

Die beiden Werkzeughalterungen 14, 14′ stehen in unterschiedlichen Winkelstellungen zum Werkstück 3, wie unten noch näher erläutert wird.

Figur 2 zeigt eine Darstellung einer Halterung 13, die einen sichelartigen Ansatz 16 mit einer kreisbogenartigen Anordnung von einer Vielzahl von Löchern 17 aufweist. In dem Ausführungsbeispiel gemäß Figur 3 ist der sichelartige Ansatz 16′ wesentlich breiter und weist eine Vielzahl von Löchern 17 auf, die ein sichelartiges Raster bilden. Diese Halterung 13′ erlaubt daher eine größere Variationsbreite bei der Anbringung eines Werkzeughalters 14, 14′.

Figur 4 zeigt einen Werkzeughalter 14, der an die Halterungen 13, 13′ anschraubbar ist. Der Werkzeughalter 14 weist zwei seitliche Ansätze 18 auf, die jeweils ein Loch 19 tragen, deren Abstand zu dem Abstand der Löcher 17 paßt, wie dies anhand der Figur 7 verdeutlicht ist.

Bei dem in Figur 5 dargestellten Werkzeughalter 14 a sind die seitlichen Ansätze 18′, 18˝ so ausgebildet, daß der eine Ansatz 18, drei parallel zur Längsachse des Werkzeughalters 14 a ausgerichtete Rundlöcher 19 trägt, während der andere seitliche Ansatz 18˝ mit einem Langloch 19′ ausgestattet ist, das sich senkrecht zur Längsachse des Werkzeughalters 14 a erstreckt. Aufgrund des Langloches 19′ läßt sich dieser Werkzeughalter 14 a problemlos in dem Lochraster des sichelförmigen Ansatzes 16′ der Halterung 13′ in verschiedenen Winkelstellungen befestigen.

Eine große Variationsmöglichkeit der Befestigungen ist mit dem Werkzeughalter 14 b zu erzielen, der in Figur 6 dargestellt ist. An dessen seitlichen Ansätzen 18 befinden sich zahlreiche, in Rasterform angeordnete Löcher 19.

Bei allen dargestellten Werkzeughaltern 14, 14 a und 14 b ist die Befestigung an der Halterung 13, 13′ dadurch vorgesehen, daß zwei Schrauben oder sonstige stiftförmige Verbindungselemente durch zwei miteinanderfluchtende Löcher 17, 19 hindurchgesteckt werden.

Die Figuren 7 und 8 zeigen eine Anordnung, bei der an einem Halter 13 zwei Werkzeughalter 14, 14′ angeschraubt sind. Die zugehörigen Werkzeuge 15, 15′ sind an den Werkzeughaltern 14, 14′ über Verbindungsstücke 20 befestigt, die ein Verschwenken des Werkzeuges 15, 15′ gegenüber dem Werkzeughalter 14, 14′ und ggf. eine seitliche Verschiebung senkrecht zur Längsachse des Werkzeughalters 14, 14′ ermöglichen. Dadurch läßt sich eine Feineinstellung des Werkzeuges 15, 15′ gegenüber dem Werkstück nach der vorherigen Grobeinstellung durch die Befestigung des Werkzeughalters 14, 14′ an der Halterung 13 erreichen.

Wie Figur 8 verdeutlicht, sind die beiden Werkzeughalter 14, 14′ beidseitig an einer gemeinsamen, zwischen ihnen angeordneten Halterung 13 angeordnet.

Figur 9 verdeutlicht eine analoge Anordnung zweier Werkzeughalter 14, 14′ in unterschiedlichen Winkelstellungen, die mit einem kleineren Zwischenraum gehalten werden, in dem sie an den voneinander abgewandten Seiten jeweils mit einer eigenen Halterung 13 gehalten werden, die sich an einem gemeinsamen Befestigungsflansch 12′ befinden. Wie Figur 7 verdeutlicht, kann eine Kante eines Werkstücks 3 mit hoher Qualität durch die beiden, in unterschiedlichen Winkelstellungen angeordneten, unmittelbar aufeinanderfolgenden Werkzeuge 15, 15′ mit hoher Qualität bearbeitet werden, wobei die beiden Werkzeuge in einem Profilschleifaggregat gehalten sind. Die Winkelverstellung der Werkzeughalter 14, 14′ im Stecksystem erlaubt einen schnellen Wechsel bei hoher Variabilität der Werkzeuganordnungen.

## Patentansprüche

1. Profilschleifaggregat mit einem Rahmen (1), den ein angetriebenes Schleifband (10) um Rollen (2, 4) umläuft, von denen zwei so angeordnet sind, daß ihre Verbindungslinie in Transportrichtung eines Werkstücks (3) steht, und mit wenigstens einem am Rahmen (1) befestigten Werkzeughalter (14,14'), an dem ein Werkzeug (15, 15') der gewünschten Profilform befestigbar ist, das das Schleifband (10) gegen das vorbeitransportierte Werkstück drückt, **dadurch gekennzeichnet, daß** der Werkzeughalter (14,14'), an einer relativ zum Rahmen (1) festen Halterung (13,13') mit einer senkrecht zur Förderebene und -richtung des Werkstücks (3) angeordneten Anlagefläche (16,16') befestigt ist und daß die Halterung (13,13') und/oder der Werkzeughalter (14,14') zur lösbaren Befestigung des Werkzeughalters (14,14') in verschiedenen Winkelstellungen ausgebildet ist.

2. Profilschleifaggregat nach Anspruch 1, dadurch gekennzeichnet, daß die Halterung (13,13') und/oder der Werkzeughalter (14,14') eine Mehrzahl von Löchern (17,19) aufweist, die mit wenigstens zwei Löchern des Werkzeughalters (14,14') bzw. der Halterung (13,13') zur Befestigung des Werkzeughalters (14,14') in verschiedenen Winkelstellungen fluchten.

3. Profilschleifaggregat nach Anspruch 1 oder 2, dadurch gekennzeichnet, daß in dem Rahmen (1) wenigstens zwei Werkzeughalter (14,14') befestigt sind.

4. Profilschleifaggregat nach Anspruch 3, dadurch gekennzeichnet, daß zwei Werkzeughalter (14,14′) an einer zwischen ihnen angeordneten gemeinsamen Halterung (13) befestigt sind.

5. Profilschleifaggregat nach Anspruch 3, dadurch gekennzeichnet, daß zwei Werkzeughalter (14,14′) unmittelbar in Förderrichtung aneinanderanschließen und an den voneinander abgewandten Seiten an jeweils einer Halterung (13,13,) befestigt sind.

6. Profilschleifaggregat nach einem der Ansprüche 1 bis 5, dadurch gekennzeichnet, daß der Werkzeughalter ein Werkzeugrevolver mit mehreren verschiedenen Werkzeugen (15) ist, dessen Rotationsachse parallel zur Förderrichtung liegt.

7. Profilschleifaggregat nach einem der Ansprüche 1 bis 6, dadurch gekennzeichnet, daß das Werkzeug (15,15′) an dem Werkzeughalter (14,14′) mit einem in Richtung der Winkelverstellung verschwenkbaren Verbindungsstück (20) befestigt ist.

8. Profilschleifaggregat nach Anspruch 7, dadurch gekennzeichnet, daß das Verbindungsstück (20) zusätzlich senkrecht zur Längsachse des Werkzeughalters (14,14′) translatorisch verschiebbar ist.

9. Profilschleifaggregat nach einem der Ansprüche 2 bis 8, dadurch gekennzeichnet, daß die Mehrzahl von Löchern (17) auf einem Kreisbogen der Halterung (13) liegen.

10. Profilschleifaggregat nach einem der Ansprüche 2 bis 9, dadurch gekennzeichnet, daß von den wenigstens zwei Löchern (19,19′) des Werkzeughalters (14 a) bzw. der Halterung wenigstens eins ein Langloch (19′) ist.

11. Profilschleifaggregat nach einem der Ansprüche 2 bis 10, dadurch gekennzeichnet, daß sowohl der Werkzeughalter (14 b) als auch die Halterung (13′) eine Mehrzahl von Löchern (17,19) in Form von Lochrastern aufweisen.

## Claims

1. Profile grinding unit having a frame (1) around which a driven grinding belt (10) circulates around rollers (2, 4), of which two are arranged such that their connection line lies in the transporting direction of a workpiece (3), and having at least one tool holder (14, 14') which is secured to the frame (1) and on which there can be secured a tool (15, 15') of the desired profile shape, which tool presses the grinding belt (10) against the workpiece transported past, characterized in that the tool holder (14, 14') is secured to a mounting (13, 13') which is fixed relative to the frame (1) by means of a bearing surface (16, 16') arranged perpendicular to the conveying plane and the conveying direction of the workpiece (3), and in that the mounting (13, 13') and/or the tool holder (14, 14') is constructed for detachably securing the tool holder (14, 14') in different angular positions.

2. Profile grinding unit according to Claim 1, characterized in that the mounting (13, 13') and/or the tool holder (14, 14') have a plurality of holes (17, 19) which are flush with at least two holes of the tool holder (14, 14') or the mounting (13, 13') for securing the tool holder (14, 14') in different angular positions.

3. Profile grinding unit according to Claim 1 or 2, characterized in that at least two tool holders (14, 14') are secured in the frame (1).

4. Profile grinding unit according to Claim 3, characterized in that two tool holders (14, 14') are secured to a common mounting (13) arranged therebetween.

5. Profile grinding unit according to Claim 3, characterized in that two tool holders (14, 14') are directly adjacent one another in the conveying direction and, at the sides remote from one another, are secured to a respective mounting (13, 13').

6. Profile grinding unit according to one of Claims 1 to 5, characterized in that the tool holder is a tool revolver having a plurality of different tools (15) whereof the axis of rotation lies parallel to the conveying direction.

7. Profile grinding unit according to one of Claims 1 to 6, characterized in that the tool (15, 15') is secured to the tool holder (14, 14') by means of a connection piece (20) which can be pivoted in the direction of the angular displacement.

8. Profile grinding unit according to Claim 7, characterized in that the connection piece (20) can additionally be displaced translationally perpendicular to the longitudinal axis of the tool holder (14, 14').

9. Profile grinding unit according to one of Claims 2 to 8, characterized in that the plurality of holes (17) lie on an arc of the mounting (13).

10. Profile grinding unit according to one of Claims 2 to 9, characterized in that of the at least two holes (19, 19') of the tool holder (14 a) or the mounting at least one is an elongate hole (19').

11. Profile grinding unit according to one of Claims 2 to 10, characterized in that both the tool holder (14 b) and the mounting (13') have a plurality of holes (17, 19) in the form of grids of holes.

## Revendications

1. Machine à dresser les profils comportant un bâti (1), dans lequel une bande abrasive (10) circule autour de rouleaux (2, 4), dont deux sont agencés, de telle sorte que la ligne qui les relie soit située dans la direction de transport d'une pièce à traiter (3), et au moins un porte-outil (14, 14') fixé au bâti (1), porte-outil auquel peut être fixé un outil (15, 15') de profil souhaité, qui presse la bande abrasive (10) contre la pièce à traiter qui passe devant lui, caractérisée en ce que le porte-outil (14, 14') est fixé à un support (13, 13') fixe par rapport au bâti (1) présentant une surface d'appui (16, 16') agencée perpendiculairement au plan et à la direction de transport de la pièce à traiter (3) et le support (13, 13') et/ou le porte-outil (14, 14') sont conçus pour pouvoir fixer de manière amovible le porte-outil (14, 14') dans diverses positions angulaires.

2. Machine à dresser les profils selon la revendication 1, caractérisée en ce que le support (13, 13') et/ou le porte-outil (14, 14') présente(nt) une série de trous (17, 19) qui sont alignés avec au moins deux trous du porte-outil (14, 14') ou du support (13, 13') pour fixer le porte-outil (14, 14') dans différentes positions angulaires.

3. Machine à dresser les profils selon la revendication 1 ou 2, caractérisée en ce qu'au moins deux porte-outils (14, 14') sont fixés dans le bâti (1).

4. Machine à dresser les profils selon la revendication 3, caractérisée en ce que deux porte-outils (14, 14') sont fixés à un support (13) commun agencé entre eux.

5. Machine à dresser les profils selon la revendication 3, caractérisée en ce que deux porte-outils (14, 14') se suivent l'un à l'autre directement dans la direction de transport et sont fixés chacun à un support (13, 13') à leurs deux côtés éloignés l'un de l'autre.

6. Machine à dresser les profils selon l'une quelconque des revendications 1 à 5, caractérisée en ce que le porte-outil est un système revolver avec plusieurs outils différents (15), dont l'axe de rotation est parallèle à la direction de transport.

7. Machine à dresser les profils selon l'une quelconque des revendications 1 à 6, caractérisée en ce que l'outil (15, 15') est fixé au porte-outil (14, 14') par une pièce de liaison (20) qui peut pivoter dans la direction du déplacement angulaire.

8. Machine à dresser les profils selon la revendication 7, caractérisée en ce que la pièce de liaison (20) peut être, en outre, déplacée en translation perpendiculairement à l'axe longitudinal du porte-outil (14, 14').

9. Machine à dresser les profils selon l'une quelconque des revendications 2 à 8, caractérisée en ce que la série de trous (17) est alignée sur un arc de cercle du support (13).

10. Machine à dresser les profils selon l'une quelconque des revendications 2 à 9, caractérisée en ce que, parmi les au moins deux trous (19, 19') du porte-outil (14a) ou du support, au moins l'un est une boutonnière oblongue (19').

11. Machine à dresser les profils selon l'une quelconque des revendications 2 à 10, caractérisée en ce que le porte-outil (14b) ainsi que le support (13') présentent une pluralité de trous (17, 19) sous la forme de réseaux de trous.
